# FASCICULE DE BREVET EUROPEEN

(11) **EP 0 831 292 B1**
(45) Date de publication et mention de la délivrance du brevet: **15.01.2003**
(21) Numéro de dépôt: 97402191.7
(22) Date de dépôt: 19.09.1997
(51) Int. Cl.: F42B 12/60

(54) **Dispositif pour l'arrimage à l'intérieur d'un conteneur de sous-munitions embarquées**
Vorrichtung zur Befestigung von in einem Behälter angebrachter Submunition
Device for securing submunitions loaded inside a container

(30) Priorité: 20.09.1996 FR 9611492
(43) Date de publication de la demande: 25.03.1998
(73) Titulaire: TDA ARMEMENTS S.A.S., 45240 La Ferté Saint-Aubin (FR)
(72) Inventeur: Cohe, Patrick, THOMSON-CSF, S.C.P.I, 94117 Arcueil Cedex (FR); Denis, Jean-François, THOMSON-CSF, S.C.P.I, 94117 Arcueil Cedex (FR); Roucoux, Bertrand, THOMSON-CSF, S.C.P.I, 94117 Arcueil Cedex (FR)
(74) Mandataire: Lucas, Laurent Jacques

(56) Documents cités:
- EP-A- 0 434 549
- WO-A-92/03692
- DE-A- 3 506 223
- DE-C- 3 602 947
- US-A- 2 972 946

## Description

La présente invention concerne un dispositif pour l'arrimage à l'intérieur d'un conteneur de sous-munitions embarquées à l'intérieur d'un tube lanceur sur des engins de type aéronef ou missile, notamment.

Pour permettre la libération des sous-munitions de leur conteneur lors de leur éjection de l'engin sur lequel elles sont embarquées, il est connu d'utiliser comme dispositif d'arrimage des dispositifs capables d'effectuer une libération rapide de celles-ci, tels que par exemple des sangles à casser, ou encore des boulons explosifs. Pour être efficaces, ces dispositifs sont dimensionnés afin de résister à des efforts importants de roulis notamment qui apparaissent lors du largage du conteneur hors du tube lanceur. L'avantage d'utiliser un tube lanceur est qu'il permet une meilleure assiette du conteneur et donc une bonne maîtrise des vitesses et des accélérations latérales grâce notamment à un rainurage des parois intérieures du tube lanceur qui imprime une mise en rotation du conteneur au moment de son éjection. Ce type d'éjection nécessite usuellement l'utilisation de sacs gonflables disposés entre les sous-munitions et les parois du conteneur et d'une sangle de maintien pour maintenir les sous-munitions jusqu'à ce que la pression dans les sacs ait atteint une valeur suffisante pour assurer la vitesse d'éjection souhaitée. La sangle se rompt alors, et les sous-munitions sont éjectées grâce à la poussée délivrée par les sacs. Habituellement, la sangle assure à la fois deux fonctions qui sont d'assurer l'arrimage des sous-munitions dans le conteneur et de contrôler la pression dans les sacs afin d'exercer une régulation des conditions d'éjection de la sous-munition. Cependant, dans certaines applications, il arrive que les mises en oeuvre de ces deux fonctions soient incompatibles l'une avec l'autre, notamment lorsqu'il est recherché une faible accélération à l'éjection ce qui demande d'utiliser une sangle à faible force de rupture, alors qu'il faut aussi disposer d'une force de rupture élevée pour assurer un fort maintien des sous-munitions lors des fortes accélérations qui peuvent se produire durant le vol. Des dispositifs d'arrimage de ce type sont décrits, par exemple, dans les documents DE-A-36 02 947 et US-A-2 972 946.

Le but de l'invention est de pallier les inconvénients précités.

A cet effet, l'invention a pour objet un dispositif pour l'arrimage à l'intérieur d'un conteneur de sous-munitions embarquées à l'intérieur d'un tube lanceur suivant la configuration définie dans la revendication 1.

L'invention a pour avantage qu'elle permet grâce à l'usage des sangles avant et arrière d'assurer un maintien ferme des sous-munitions au moment du lancement du conteneur en évitant ainsi un échappement précoce des sous-munitions par rupture de la sangle centrale. Elle permet également d'imprimer une poussée maximale à l'éjection des sous-munitions en assurant un gonflage parfait des sacs d'éjection et de moduler l'accélération d'éjection indépendamment des efforts de maintien nécessaires aux phases précédentes.

D'autres caractéristiques et avantages de l'invention apparaîtront plus clairement dans la description qui suit, faite en regard des dessins annexés qui représentent :
- la figure 1, une vue en perspective d'un dispositif d'arrimage selon l'invention,
- la figure 2, le dispositif de la figure 1 représenté en vue de face, et
- la figure 3, une vue en coupe transversale du dispositif représenté à la figure 1.

Le dispositif d'arrimage selon l'invention qui est représenté aux figures 1, 2 et 3 est destiné à maintenir à l'intérieur d'un conteneur 1 un nombre déterminé de sous-munitions 2 de type roquette ou bombe par exemple, de forme oblongue et cylindrique et possédant éventuellement un empennage pour leur assurer une bonne stabilité de vol. Pour transporter les sous-munitions le conteneur 1 est compartimenté par un nombre de compartiments 3 égal au nombre de sous-munitions à transporter. Dans l'exemple des figures 1, 2 et 3, les compartiments 3 sont séparés entre eux par des cloisons rectangulaires 4 fixées par un de leurs plus grand côté le long d'une poutre centrale 5 qui s'étend sur toute la longueur du conteneur 1. L'arrimage d'une sous-munition dans un compartiment 3 est assuré par trois sangles 3a, 3b et 3c, dénommées respectivement ci-après, sangle avant, sangle arrière et sangle intermédiaire ou centrale. Ces sangles entourent chacune une portion de sous-munition. Elles sont tendues par l'une de leurs extrémités autour de la sous-munition 2 qu'elles enserrent, par des vis de tension 6, ou tous autres moyens de tension équivalents, fixées sur les cloisons 4. Des cisailles pyrotechniques 7 enserrent les vis de tension 6 des sangles avant et arrière afin de désolidariser les sous-munitions avant leur éjection du conteneur 1. Aucune cisaille pyrotechnique centrale n'est prévue pour désolidariser la sangle centrale 3c de la sous-munition, cependant sa résistance à la rupture est calibrée au moyen par exemple d'une encoche 8 découpée dans le sens de sa largeur, pour permettre à la sangle centrale d'assurer à elle seule le maintien momentané de la sous-munition dans son compartiment lorsque les sangles avant et arrière sont libérées. Pour effectuer la calibration de la résistance de rupture de la sangle centrale, il est tenu compte à la fois du poids de la sous-munition et de la force centrifuge qui est exercée sur la sous-munition par la rotation du conteneur 1 après son éjection du tube lanceur. Des sacs pyrotechniques 9 sont disposés entre le corps des sous-munitions et des cloisons 4 pour permettre lors de leur gonflage la mise en extension de la sangle centrale 3c et sa rupture afin d'assurer une éjection des sous-munitions hors de leur compartiment avec une accélération réduite et bien maîtrisée. Le gonflage des sacs 9 est assuré par une canne pyrotechnique 10 logée à l'intérieur de la poutre centrale 5 dans sa direction longitudinale. La mise en rotation du conteneur 1 lors de son éjection du tube lanceur est assurée par des clavettes 11 disposées sur le côté des cloisons opposé à celui qui est fixé à la poutre centrale 5 et engagées sur des rampes ou dans des rainures hélicoïdales ménagées à l'intérieur du tube lanceur.

Ainsi réalisé, le dispositif selon l'invention permet de maintenir très fortement les sous-munitions à l'intérieur de leur compartiment par l'action des sangles 3a, 3b et 3c avant et arrière à l'instant d'éjection du conteneur 1 à l'extérieur du tube lanceur. Par la suite, lors du vol et avant l'éjection des sous-munitions 2 hors du conteneur 1, les cisailles pyrotechniques sectionnent l'âme des vis de tension 6 pour libérer les sangles avant et arrière. Celles-ci sont alors éjectées du conteneur 1 par le simple appel d'air qui est produit, et la sangle centrale 3c assure alors à elle seule le maintien momentané des sous-munitions contre les seuls efforts qui sont appliqués sur les sous-munitions survenant pendant cette phase de vol et qui sont beaucoup plus moindres que ceux qui leur sont appliqués lors de l'éjection du tube lanceur du fait notamment du ralentissement de la vitesse de rotation du conteneur par la résistance de l'air. De cette façon, l'éjection des sous-munitions peut avoir lieu avec une accélération réduite et bien contrôlée sous l'action du gonflage des sacs pyrotechniques 9.

Naturellement, l'invention reste applicable au largage d'un nombre quelconque de sous-munitions et quelles que soient les formes qui peuvent être données au conteneur.

D'autres variantes d'exécution de l'invention sont également possibles notamment en ce qui concerne le système de libération des sangles qui peut être simplifié en ne prévoyant par exemple, qu'une seule cisaille pyrotechnique pour les deux sangles avant et arrière.

## Revendications

1. Dispositif pour l'arrimage à l'intérieur d'un conteneur (1) de sous-munitions (2) embarquées à l'intérieur d'un tube lanceur comprenant une première et une deuxième sangles (3a,3b) disposées respectivement à l'avant et à l'arrière de chaque sous-munition pour assurer son maintien à l'intérieur du conteneur pendant l'éjection du conteneur hors du tube lanceur, ainsi qu'une troisième sangle (3c) intermédiaire disposée entre la première et la deuxième sangle (3a,3b) **caractérisé en ce que** cette troisième sangle 3c permet d'assurer à elle seule d'une part le maintien de la sous-munition (2) dans le conteneur (1) après son éjection lorsque les première et deuxième sangles (3a,3b) sont libérées, et d'autre part, le largage de la sous-munition (2) hors du conteneur (1).

2. Dispositif selon la revendication 1, **caractérisé en ce que** les sangles 3a et 3b sont libérées simultanément à un instant différent et précédent la libération de la sangle 3c.

3. Dispositif selon l'une quelconque des revendications 1 ou 2, **caractérisé en ce que** les sangles 3a et 3b sont des sangles à faible force de rupture en phase d'éjection et la sangle 3c est une sangle à force de rupture élevée en phase de maintien des sous-munitions pendant le vol.

4. Dispositif selon l'une quelconque des revendications 1 à 3, **caractérisé en ce qu'**il comprend des sacs pyrotechniques (9) gonflables disposés entre les sous-munitions (2) et le conteneur (1) pour assurer le largage des sous-munitions (2) hors du conteneur (1) par rupture de la troisième sangle (3c).

5. Dispositif selon l'une quelconque des revendications 1 à 4, **caractérisé en ce que** la troisième sangle (3c) présente une résistance de rupture calibrée au moyen d'une encoche (8) découpée dans sa largeur.

6. Dispositif selon l'une quelconque des revendications 1 à 5, **caractérisé en ce qu'**il comprend au moins une cisaille pyrotechnique (7) pour permettre la libération des première et deuxième sangles (3a,3b).

7. Dispositif selon l'une quelconque des revendications 1 à 6, **caractérisé en ce que** les première et deuxième sangles (3a,3b) sont tendues par des vis de tension (6).

8. Dispositif selon l'une quelconque des revendications 1 à 7, **caractérisé en ce que** le conteneur (1) est compartimenté avec un nombre de compartiments (3) égal au nombre de sous-munitions (2) à transporter.

9. Dispositif selon la revendication 8, **caractérisé en ce que** les compartiments (3) sont séparés entre eux par des cloisons rectangulaires (4) fixées par un de leur plus grand côté le long de la poutre centrale (5) commune.

10. Dispositif selon la revendication 9, **caractérisé en ce qu'**il comprend une canne pyrotechnique (10) logée à l'intérieur de la poutre centrale (5) pour assurer le gonflage des sacs pyrotechniques (9).

## Claims

1. Device for securing inside a container (1), submunitions (2) which are loaded inside a launch tube comprising a first and a second strap (3a, 3b) which straps are arranged respectively at the front and at the rear of each submunition so as to hold it inside the container while the container is ejected from the launch tube, and an intermediate third strap (3c) arranged between the first and second strap (3a, 3b), **characterized in that** this third strap 3c is able on its own, on the one hand, to hold the submunition (2) in the container (1) after it has been ejected when the first and second straps (3a, 3b) are released and, on the other hand, to launch the submunition (2) from the container (1).

2. Device according to Claim 1, **characterized in that** the straps 3a and 3b are released simultaneously at a moment different from and preceding the release of the strap 3c.

3. Device according to either one of Claims 1 and 2, **characterized in that** the straps 3a and 3b are straps with low breaking force in the ejection phase and the strap 3c is a strap with a high breaking force in the phase of holding the submunitions during flight.

4. Device according to any one of Claims 1 to 3, **characterized in that** it comprises inflatable pyrotechnic bags (9) arranged between the submunitions (2) and the container (1) to launch the submunition (2) from the container (1) by breaking the third strap (3c).

5. Device according to any one of Claims 1 to 4, **characterized in that** the third strap (3c) has a breaking strength which is calibrated by means of a notch (8) cut into its width.

6. Device according to any one of Claims 1 to 5, **characterized in that** it comprises at least one pyrotechnic shear (7) to release the first and second straps (3a, 3b).

7. Device according to any one of Claims 1 to 6, **characterized in that** the first and second straps (3a, 3b) are tensioned by tensioning screws (6).

8. Device according to any one of Claims 1 to 7, **characterized in that** the container (1) is compartmentalized with a number of compartments (3) equal to the number of submunitions (2) to be transported.

9. Device according to Claim 8, **characterized in that** the compartments (3) are separated from one another by rectangular partitions (4) fixed along one of their long sides along the common central spar (5).

10. Device according to Claim 9, **characterized in that** it comprises a pyrotechnic injection tube (10) housed inside the central spar (5) for inflating the pyrotechnic bags (9).

## Patentansprüche

1. Vorrichtung, um im Inneren eines Behälters (1) Submunitionen (2) zu befestigen, die in das Inneren eines Ausstoßrohrs eingebracht sind, mit einem ersten und einem zweiten Gurt (3a, 3b), die am vorderen bzw. am hinteren Teil von jeder Submunition angeordnet sind, um ihr Halten im Inneren des Behälters während des Ausstoßes des Behälters aus dem Ausstoßrohr zu gewährleisten, sowie einem mittigen dritten Gurt (3c), der zwischen dem ersten und dem zweiten Gurt (3a, 3b) angeordnet ist, **dadurch gekennzeichnet, daß** dieser dritte Gurt (3c) es allein ermöglicht, einerseits die Submunition (2) im Behälter (1) nach seinem Ausstoß zu halten, wenn der erste und der zweite Gurt (3a, 3b) gelöst werden, und andererseits den Auswurf der Submunition (2) aus dem Behälter (1) zu gewährleisten.

2. Vorrichtung nach Anspruch 1, **dadurch gekennzeichnet, daß** die Gurte (3a) und (3b) gleichzeitig in einem Moment, der von dem Lösen des Gurts (3c) verschieden ist und diesem vorangeht, gelöst werden.

3. Vorrichtung nach einem der Ansprüche 1 oder 2, **dadurch gekennzeichnet, daß** die Gurte 3a und 3b Gurte mit geringer Reißkraft in der Phase des Ausstoßes sind und der Gurt 3c ein Gurt mit erhöhter Reißkraft in der Phase des Haltens der Submunitionen während des Fluges ist.

4. Vorrichtung nach einem der Ansprüche 1 bis 3, **dadurch gekennzeichnet, daß** sie aufblasbare pyrotechnische Beutel (9) umfaßt, die zwischen den Submunitionen (2) und dem Behälter (1) angeordnet sind, um den Auswurf der Submunitionen (2) aus dem Behälter (1) durch Bruch des dritten Gurtes (3c) zu gewährleisten.

5. Vorrichtung nach einem der Ansprüche 1 bis 4, **dadurch gekennzeichnet, daß** der dritte Gurt (3c) eine Reißfestigkeit aufweist, die mittels einer Kerbe (8) kalibriert wird, die in seine Breite geschnitten wird.

6. Vorrichtung nach einem der Ansprüche 1 bis 5, **dadurch gekennzeichnet, daß** sie mindestens eine pyrotechnische Schneidvorrichtung (7) umfaßt, um das Lösen des ersten und des zweiten Gurts (3a, 3b) zu ermöglichen.

7. Vorrichtung nach einem der Ansprüche 1 bis 6, **dadurch gekennzeichnet, daß** der erste und der zweite Gurt (3a, 3b) durch Spannschrauben (6) gespannt werden.

8. Vorrichtung nach einem der Ansprüche 1 bis 7, **dadurch gekennzeichnet, daß** der Behälter (1) mit einer Anzahl von Abteilen (3) gleich der Anzahl von zu transportierenden Submunitionen (2) unterteilt ist.

9. Vorrichtung nach Anspruch 8, **dadurch gekennzeichnet, daß** die Abteile (3) untereinander durch rechteckige Trennwände (4) getrennt sind, die durch eine ihrer größeren Seiten entlang des gemeinsamen zentralen Trägers (5) befestigt sind.

10. Vorrichtung nach Anspruch 9, **dadurch gekennzeichnet, daß** sie einen pyrotechnischen Kanal (10) umfaßt, der im Inneren des zentralen Trägers (5) aufgenommen ist, um das Aufblasen der pyrotechnischen Beutel (9) zu gewährleisten.
